# EUROPÄISCHE PATENTSCHRIFT

(11) **EP 0 083 443 B1**
(45) Veröffentlichungstag und Bekanntmachung des Hinweises auf die Patenterteilung: **24.02.1988**
(21) Anmeldenummer: 82111991.4
(22) Anmeldetag: 24.12.1982
(51) Int. Cl.: B05D 1/32, B24B 1/00, B05C 21/00

(54) **Verfahren und Anordnung zum Abdecken von gegen Verschmutzung oder Beschädigung zu schützenden Bereichen von Werkobjekten, insbesondere Automobilkarosserien, durch eine Schutzplane**
Process and device for covering parts of work pieces to be protected against damage and soiling, in particular coachworks, by means of an awning
Procédé et dispositif pour recouvrir des parties d'ouvrages à protéger contre l'endommagement et salissures notamment des carrosseries d'automobiles au moyen d'une bâche

(30) Priorität: 29.12.1981 DE 3151699
(43) Veröffentlichungstag der Anmeldung: 13.07.1983
(73) Patentinhaber: IHMELS, Manfred, D-2905 Edewecht (DE); IHMELS, Hartmut, D-2905 Edewecht (DE)
(72) Erfinder: IHMELS, Manfred, D-2905 Edewecht (DE); IHMELS, Hartmut, D-2905 Edewecht (DE)
(74) Vertreter: Jabbusch, Wolfgang, Dr.Jur. Jabbusch, Wehser & Lauerwald Patentanwälte

(56) Entgegenhaltungen:
- DE-A- 2 643 845
- DE-A- 2 746 502
- DE-B- 1 646 100
- US-A- 2 363 846
- US-A- 3 130 078

## Beschreibung

Die Erfindung bezieht sich auf eine Anordnung zur Abdeckung von gegen Verschmutzung zu schützenden Bereichen von Werkobjekten durch eine Schutzplane, die mit Hilfe eines am Rand des zu schützenden Bereiches anbringbaren Haftstreifens gehalten wird, der an seiner Oberseite mit einer Haftschicht für den Rand der Schutzplane und zur Befestigung am Werkobjekt an seiner Unterseite mit einer Selbstklebeschicht versehen ist, insbesondere zum Abdecken von Öffnungen, wie Tür- und Fensteröffnungen von Automobilkarosserien, bei Schleifarbeiten oder Farbauftragungen.

Bei den bekannten Anordnungen der vorbezeichneten Art ist der am Rand des Abdeckbereiches am Werkobjekt anzubringende, an seiner Unterseite eine Selbstklebeschicht aufweisende Haftstreifen an seiner Oberseite ebenfalls mit einer Selbstklebeschicht versehen, auf welche die Schutzplane mit der Unterseite ihres Randes aufgedrückt wird (DE-OS 27 46 502). Dabei besteht der Nachteil, daß sowohl der Haftstreifen als auch die Schutzplanen für jeden Arbeitsgang erneut angelegt werden müssen, da sich Klebverbindungen für wiederholtes Anbringen nicht eignen. Auch die Schutzplane ist nach ein- oder mehrmaligem Gebrauch zu erneuern. Um dabei Kosten zu sparen, verwendet man für die Schutzplane regelmäßig billiges Papiermaterial. Die für das Zuschneiden und Anbringen jedesmal erforderlichen Vorbereitungs- und Abschlußarbeiten für das Lackieren oder für sonstige Arbeitsgänge sind mit erheblichem Zeit- und auch Materialaufwand verbunden.

Der Erfindung liegt die Aufgabe zugrunde, das Anbringen und Abnehmen der Schutzplanen zu vereinfachen.

Bei der Lösung dieser Aufgabe geht die Erfindung von der Überlegung aus, das Verfahren zur Befestigung der Schutzplane so zu gestalten, daß eine oftmalige Wiederverwendung möglich ist. Dies läßt sich erfindungsgemäß dadurch erreichen, daß der Haftstreifen als Haftschicht an seiner Oberseite eine veloursartige Oberfläche aufweist, daß der Rand des Haftstreifens mit Einschnitten versehen ist, und daß am Rand der Schutzplane ein aktiver Klettstreifen angeordnet ist.

Da sich Klettverbindungen nahezu unbegrenzt schließen und wieder öffnen lassen, bietet die Erfindung die vorteilhafte Möglichkeit, hochwertige Schutzplanen für die Werkarbeiten bereit zu halten. Der aktive Klettstreifen kann fest, vorzugsweise durch Nähen, gegebenenfalls aber auch auswechselbar mit der Schutzplane verbunden werden und aus einem handelsüblichen Klettband bestehen.

Um eine saubere und einfache Anpassung des unteren Haftstreifens an Krümmungen zu erleichtern, ist der Rand des Haftstreifens mit Einschnitten versehen.

Eine bevorzugte Ausgestaltung sieht vor, daß der Haftstreifen eine gerade Längskante und eine wellenförmige Längskante aufweist. Der aktive Klettstreifen kann auch aus einem doppelseitigen Klettband bestehen. In diesem Fall kann auch die Schutzplane am Rand eine veloursartige Oberfläche aufweisen, so daß der aktive Klettstreifen auswechselbar an der Schutzplane angebracht ist.

In der Zeichnung ist die Erfindung an Ausführungsbeispielen schematisch veranschaulicht. Es zeigt:
Fig. 1 Ansicht der Ecke des Türrahmens einer Automobilkarosserie mit teilweise aufgeklappter Schutzplane,
Fig. 2 im größeren Maßstab einen Querschnitt nach der Linie 11/11 der Fig. 1 mit den Bestandteilen der Schutzabdeckung in auseinandergezogener Darstellung,
Fig. 3 Querschnitt durch eine Abdichtleiste für Automobiltüren und
Fig. 4 Teilschnitt durch eine Wandabdeckung in einem Gebäude.

In der Zeichnung ist in Fig. 1 und 2 die Erfindung für das Werken an einer Automobilkarosserie und in Fig. 4 für das Werken an der Decke eines Gebäudes veranschaulicht.

Von der Automobilkarosserie ist in der Zeichnung nur die Ecke eines Türrahmens mit einer zum Teil zurückgeklappten Schutzplane 7 in schematischer Darstellung veranschaulicht. Die Öffnung 1 der Tür wird durch den Rahmen 2 mit dem der Öffnung zugewandten Rand 2a begrenzt. Um die Türöffnung abzudecken, wird zunächst ein unterer Haftstreifen 3 auf den Rand 2a geklebt, derart, daß seine gerade Längskante 3a mit möglichst gleichbleibendem kleinem Abstand vom Rahmenprofil verläuft. Auf seiner der Öffnung 1 zugewandten Seite hat der Haftstreifen eine wellenförmige Längskante 3b, wodurch er den Krümmungen des Türrahmens leichter und exakter anpassbar ist.

Der Haftstreifen 3 ist an seiner Unterseite mit einer Selbstklebeschicht 4 versehen, die üblicherweise durch eine vor dem Gebrauch abzuziehende Folie verdeckt ist. Der Haftstreifen 3 kann durch Aufschneiden eines handelsüblichen Haftstreifens mit zueinander parallelen Randlinien durch einen mittigen Trennschnitt in zwei gleiche Haftstreifen aufgeteilt werden.

Anstelle der wellenförmigen Einschnitte 5 können auch zickzack-förmige Einschnitte vorgesehen sein.

Der Haftstreifen 3 ist an seiner Oberseite mit einer plüschförmigen oder veloursartigen Oberfläche 6 versehen, welche beim Anbringen der Schutzplane 7 als Haftschicht für den Rand der Schutzplane 7 dient.

Die Schutzplane ihrerseits ist am Rand mit einem aktiven Klettstreifen 8 durch Kleben oder vorzugsweise durch Nähen, verbunden. Wenn sie aus klettfähigem Stoff besteht, kann sie auch - auswechselbar - mit einem beidseitig aktiv klettenden Klettstreifen verbunden werden.

Klettverschlüsse sind im Handel in mannigfacher Ausführungsform erhältlich. Aktive Klettstreifen sind gewöhnlich mit Haken oder nietförmigen Vorsprüngen versehen, die sich entweder mit gleichartigen, d. h. ebenfalls aktiven, auf der Gegenseite liegenden Klettgebilden verhaken oder in Verbindung mit einer gegenüberliegenden veloursartigen Oberfläche, wie im vorliegenden Fall dem Haftstreifen 3, zum Klettverschluß verbinden lassen. Haftstreifen sind an ihrer Oberfläche meist mit Schlaufen besetzt, in welchen sich die Haken oder Köpfe des aktiven Klettstreifens so verfangen, daß sich Haftstreifen und Klettstreifen, je nach Gestaltung und Breite der Klettzone, mehr oder weniger stark fesseln, aber durch Aufreißen ohne Zerstörung wieder voneinander gelöst werden können. Die Gestaltung sowohl der aktiven Klettstreifen als auch der Haftstreifen ist nicht Gegenstand der vorliegenden Erfindung, vielmehr wird der Fachmann unter den marktgängigen Ausführungen leicht die für seinen Zweck am besten tauglichen Klettgebilde und Klettkombinationen herausfinden. Ob er als unteren, am Werkobjekt anzubringenden Klettstreifen einen aktiven Klettstreifen oder einen Haftstreifen auswählt, wird wesentlich von dem jeweiligen Anwendungszweck abhängen. Will er beispielsweise den am Rand einer Türöffnung zur Klettverbindung mit der Schutzplane erforderlichen unteren Haftstreifen bleibend mit dem Rand der Türöffnung verbinden, so wird er diesen nicht als aktiven Klettstreifen ausbilden, um ein unbeabsichtigtes Kletten bei Abwesenheit der Schutzplane auszuschließen. Türöffnungen von Automobilkarosserien können daher, wenn ein jedesmaliges Anbringen des unteren Haftstreifens beim Werken erspart werden und die Türöffnung bei herausgenommener Tür ohne weiteres durch eine bereitliegende, angepaßte Schutzplane verschlossen werden soll, bleibend auch mit einen Haftstreifen ersetzenden, in entsprechenden Bereichen angebrachten veloursartigen Oberflächen, versehen werden. Die in Fig. 1 und 2 dargestellte Ausführungsform ist nicht für bleibende Verbindung einer veloursartigen Oberfläche mit dem Türrahmen ausgebildet, vielmehr wird der Haftstreifen 3 nach dem Schleifen, Spritzelackieren oder sonstigen Werken, nachdem zuvor die Schutzplane 7 abgenommen worden ist, vom Rand 2a des Türrahmens abgezogen und weggeworfen. Der im Vergleich zum unteren Haftstreifen 3 aufwendigere obere, aktive Klettstreifen 8 bleibt somit als fester Bestandteil der Schutzplane für die weitere, wiederholte Verwendung bei Türen gleicher oder ähnlicher Form erhalten.

Um auch ein Unbrauchbarwerden der Schutzplane mit dem aktiven Klettband durch Verschmutzung zu verhindern, kann ein Schonbezug 9 vorgesehen sein, welcher die Schutzplane und ihr Klettband auf der verschmutzungsgefährdeten Seite abschirmt. Ein solcher Schonbezug kann zur Befestigung mit einer Selbstklebeschicht 9a versehen sein und sich gegebenenfalls nun über besonders schmutzgefährdete Bereiche erstrecken. In Fig. 2 ist dies insbesondere der bei dem Spritzlackieren in Pfeilrichtung gefährdete Randbereich der Schutzplane mit der Rückseite des aktiven Klettbandes.

Die Anbringung von Haftstreifen, Klettstreifen und der Schutzplane wird, je nach Bauart des Türrahmens oder sonstigen Werkobjekten, auf der Außen- oder Innenseite erfolgen.

Fig. 3 zeigt in schematischer Darstellung einen Querschnitt durch eine Abdichtleiste 2b für Automobiltüren. Da eine solche Abdichtleiste normalerweise nur zum Kontakt mit einem weich sich anlegenden Dichtstreifen bestimmt ist, kann sie ohne Gefahr alsbaldigen Unbrauchbarwerdens als Träger einer den Haftstreifen ersetzenden permanenten passiven Haftschicht 3' dienen, die bei späteren Werkarbeiten, ohne Vorbereitungsarbeiten für das Anbringen zu benötigen, in Verbindung mit den fertig zugeschnittenen und für die Werkarbeiten zur Verfügung stehenden Schutzplanen verwendbar ist. Die Schutzplanen selbst werden vorzugsweise mit gewissem Übermaß zugeschnitten, so daß sie ohne Not für Türöffnungen eingesetzt werden können, deren Maße nicht allzuweit voneinander abweichen.

Die Haftschicht 3' kann auf die Abdichtleiste geklebt, nach einem thermoplastischen Verfahren aufgebracht oder zunächst auf einen Filzkörper aufgebracht werden, der wie in der Hutmacherei geformt, gehärtet und auf die Abdichtleiste 2b aufgebracht wird.

Fig. 4 veranschaulicht die Anwendung der Erfindung zum Abdekken einer Zimmerwand 10 mit Tapete 11 und Tapetenleiste 12 z. B. bei Stuckarbeiten an der Decke 13. Dabei dient die Tapetenleiste 12 als Träger für den unteren, vorzugsweise passiven Haftstreifen 3, an welchem eine in diesem Fall im wesentlichen vorhangförmige Schutzplane 7 mit Hilfe eines an ihrem oberen Rand angebrachten aktiven Klettstreifens 8 aufzuhängen ist.

Im Rahmen der Erfindung sind noch mancherlei Abänderungen und andere Ausführungen möglich, insbesondere läßt sich die Erfindung sinngemäß auf andere Werkobjekte anwenden, wie beispielsweise zum Verschluß von Türöffnungen oder zum Abdecken von festen Einrichtungen in Gebäuden beim Ausführen schmutzgefährdender Arbeiten.

Die Schutzplane kann wohlfeil und brauchbar aus Stoffen gefertigt werden, wie sie für Wegwerfarbeitskleidung auf dem Markt erhältlich sind (z. B. unter der Bezeichnung "Tyvek" Du Pont Company, Wilmigton, USA oder "Corovin", J.H. Beneke GmbH, Hannover, BRD).

### Bezugszeichenliste

1 Öffnung
2 Rahmen
2a Rand von 2
3,3' Haftstreifen
3a gerade Längskante von 3
3b wellenförmige Längskante von 3
4 Selbstklebeschicht von 3
5 Einschnitte
6 velourartige Oberfläche
7 Schutzplane
8 aktiver Klettstreifen
9 Schonbezug
9a Selbstklebeschicht
10 Wand
11 Tapete
12 Tapetenleiste
13 Decke

## Patentansprüche

1. Anordnung zur Abdeckung von gegen Verschmutzung zu schützenden Bereichen von Werkobjekten durch eine Schutzplane (7), die mit Hilfe eines am Rand des zu schützenden Bereiches anbringbaren Haftstreifens (3) gehalten wird, der an seiner Oberseite mit einer Haftschicht für den Rand der Schutzplane (7) und zur Befestigung am Werkobjekt an seiner Unterseite mit einer Selbstklebeschicht versehen ist, insbesondere zum Abdecken von Öffnungen, wie Tür- und Fensteröffnungen von Automobilkarosserien, bei Schleifarbeiten oder Farbauftragungen, dadurch gekennzeichnet, daß der Haftstreifen (3) als Haftschicht an seiner Oberseite eine veloursartige Oberfläche (6) aufweist, daß der Rand des Haftstreifens (3) mit Einschnitten (5) versehen ist, und daß am Rand der Schutzplane (7) ein aktiver Klettstreifen (8) angeordnet ist.

2. Anordnung nach Anspruch 1, dadurch gekennzeichnet, daß der Haftstreifen (3) eine gerade Längskante (3a) und eine wellenförmige - Längskante (3b) aufweist.

3. Anordnung nach einem der Ansprüche 1 und 2, dadurch gekennzeichnet, daß der aktive Klettstreifen (8) fest, vorzugsweise durch Nähen, mit der Schutzplane (7) verbunden ist.

4. Anordnung nach einem der Ansprüche 1 und 2, dadurch gekennzeichnet, daß der aktive Klettstreifen (8) auswechselbar mit der Schutzplane (7) verbunden ist.

5. Anordnung nach Anspruch 4, dadurch gekennzeichnet, daß der aktive Klettstreifen (8) aus einem doppelseitigen Klettband besteht.

## Claims

1. A device for covering areas of work pieces to be protected against soiling by means of an awning (7), which is to be held using an adherent strip (3) attached to the edge of the area to be protected, the awning being provided on the upper side thereof with an adherent layer for the edge of the awning (7), and having a self- adherent layer for securing to the work piece on the underside thereof, particularly for covering openings, such as door and window openings of car bodies during grinding operations or painting, characterised in that the adherent strip (3) has a velour-type upper surface (6) as an adherent layer on its upper side, that the edge of the adherent strip (3) is provided with notches (5), and that an active sticking strip (8) is disposed on the edge of the awning (7).

2. A device according to claim 1, characterised in that the adherent strip (3) has a straight longitudinal edge (3a) and a corrugated longitudinal edge (3b).

3. A device according to either of claims 1 and 2, characterised in that the active sticking strip (8) is rigidly attached to the awning (7), preferably by stitching.

4. A device according to either of claims 1 and 2, characterised in that the active sticking strip (8) is attached to the awning so as to be replaceable (7).

5. A device according to claim 4, characterised in that the active sticking strip (8) comprises a double-sided adhesive tape.

## Revendications

1. Dispositif de couverture de zones d'objets d'ouvrage à protéger contre la saleté par une bâche de protection (7) maintenue par une bande adhésive (3) à appliquer contre le bord de la zone à protéger, la face supérieure de la bande adhésive (3) étant pourvue d'une couche adhésive pour le bord de la bâche de protection (7) et sur sa face inférieure d'une couche autocollante pour la fixation sur l'objet d'ouvrage, notamment pour la couverture d'ouvertures, telles qu'ouvertures de portières et de fenêtres de caisses d'automobiles, pendant les travaux de ponçage et de peinture, caractérisé en ce que la bande adhésive (3) présente sur sa face supérieure une surface veloutée (6) servant de couche adhésive, en ce que le bord de la bande adhésive (3) est pourvu d'entailles (5) et en ce qu'une bande accrocheuse (8) active est placée sur le bord de la bâche de protection (7).

2. Dispositif selon la revendication 1, caractérisé en ce que la bande adhésive (3) présente un côté longitudinal rectiligne (3a) et un côté longitudinal ondulé (3b).

3. Dispositif selon l'une des revendications 1 et 2, caractérisé en ce que la bande accrocheuse (8) active est assemblée de manière fixe, de préférence par couture, à la bâche de protection (7).

4. Dispositif selon l'une des revendications 1 et 2, caractérisé en ce que la bande accrocheuse (8) active est assemblée de manière amovible à la bâche de protection (7).

5. Dispositif selon la revendication 4, caractérisé en ce que la bande accrocheuse (8) active est constituée d'une bande accrocheuse double face.
